# EUROPÄISCHE PATENTSCHRIFT

(11) **EP 1 027 268 B1**
(45) Veröffentlichungstag und Bekanntmachung des Hinweises auf die Patenterteilung: **19.09.2001**
(21) Anmeldenummer: 98962171.9
(22) Anmeldetag: 19.10.1998
(51) Int. Cl.: B65D 83/14

(54) **VERFAHREN ZUR HERSTELLUNG EINER ZWEIKAMMERDRUCKPACKUNG UND VORRICHTUNG ZUR DURCHFÜHRUNG DES VERFAHRENS**
METHOD FOR PRODUCING A TWO CHAMBER PRESSURE PACK AND A DEVICE FOR CARRYING OUT THE SAME
PROCEDE DE PRODUCTION D'UNE BOMBE A AEROSOL PRESENTANT DEUX CHAMBRES, ET DISPOSITIF POUR METTRE EN OEUVRE LEDIT PROCEDE

(30) Priorität: 17.10.1997 DE 19746018
(43) Veröffentlichungstag der Anmeldung: 16.08.2000
(73) Patentinhaber: LECHNER GmbH, D-78239 Rielasingen-Worblingen (DE)
(72) Erfinder: BÖHM, Konrad, D-78269 Volkertshausen (DE); WUNSCH, Peter, D-78343 Horn (DE); ACHTEN, Norbert, D-74613 Öhringen (DE)
(74) Vertreter: Flügel, Otto, Dipl.-Ing.
(86) Internationale Anmeldenummer: DE9803057
(87) Internationale Veröffentlichungsnummer: WO9920543

(56) Entgegenhaltungen:
- EP-A- 0 326 052
- EP-A- 0 499 766
- EP-A- 0 547 982
- EP-A- 0 755 877
- DE-A- 4 413 331
- US-A- 4 117 951

## Beschreibung

Die Erfindung betrifft ein Verfahren zum Herstellen einer Zweikammerdruckpackung nach dem Oberbegriff des beigefügten Anspruchs 1. Außerdem betrifft die Erfindung eine Vorrichtung zur Durchführung des Verfahrens, nach dem Oberbegriff des beigefügten Anspruch 13. Ein solches Verfahren und eine solche Vorrichtung sind aus der DE 44 13 331 A, auf die weiter unten näher eingegangen wird, bzw. aus der dieser entsprechenden US 5 779 424 A bekannt. Die Erfindung liegt allgemein auf dem Gebiet der Herstellung von Zweikammerdruckpackungen, insbesondere von rotationssymmetrischen Aerosoldosen, umfassend Formen eines Außenbehälters mit einer durch eine Absperreinrichtung, insbesondere ein Sprüh- oder Aerosolventil, dichtend verschließbaren Abgabeöffnung zum Abgeben von Füllgut und fluiddichtes Abtrennen einer mit der Abgabeöffnung in Fluidverbindung stehenden, mit dem Füllgut befüllbaren Füllgutkammer von einer mit unter Druck stehendem Treibmittel befüllbaren Treibmittelkammer mittels einer flexiblen Membran in dem Außenbehälter.

Bei Druckpackungen wie Aerosoldosen, welche als Haarspraydosen, Farbspraydosen, Verpackungen für aufzusprühende Kfz- oder Möbelpflegemittel, Sprühsahnedosen oder dergleichen mehr vielfältige Verwendung finden, wird das eigentliche Füllmittel mittels eines Treibmittels unter Druck gesetzt und bei Betätigung eines meist als Sprühventil ausgebildeten Absperrorgans in gewünschter Art z.B. sprühend abgegeben. Auch Zweikammerdruckpackungen arbeiten mit unter Druck stehenden Treibmitteln, welche das auszubringende Füllgut unter Druck setzen. Im Gegensatz zu herkömmlichen Aerosoldosen mit einer einzigen Füllkammer ist jedoch in Zweikammerdruckpackungen das Treibmittel von dem eigentlichen Füllmittel getrennt. Der Vorteil dieser Zweikammerdruckpackungen liegt einerseits im Verhindern von bei Einkammerdruckpackungen vorkommenden Entmischungen von Treibmittel und Füllgut, die zum Beispiel Ursache für einen alleinigen Austritt von Treibmittel ohne Füllmittel sind (unter anderem deswegen müssen viele Spraydosen vor Gebrauch geschüttelt werden), andererseits in der Möglichkeit, auch Kombinationen sich nicht vertragender Treib- und Füllmittel verwenden zu können. Außerdem wird das Treibmittel nicht abgegeben, was vielfältige Vorteile für die Umwelt hat. Zum Beispiel könnten Treibmittel nach dem Entleeren der Zweikammerdruckpackung beim Recycling wiedergewonnen werden.

Es sind bisher Zweikammerdruckpackungen bekannt, bei denen die Trennung in eine Treibmittel- und eine Füllgutkammer mittels eines Kunststoffkolbens oder mittels eines eingesetzten flexiblen Kunstoffbeutels realisiert ist. Der Kunststoffkolben hat den erheblichen Nachteil, daß bereits geringfügige Deformationen oder Unebenheiten der Wand des Außenbehälters die Beweglichkeit des Kunststoffkolbens behindern oder ihn verklemmen und somit die Zweikammerdruckpackung funktionsuntüchtig machen. Außerdem muß der Innenquerschnitt dieser Zweikammerdruckpackung auf der ganzen Bewegungslänge des Kunststoffkolben bezüglich Form und Ausmaßen konstant sein, was die verwendbaren Packungsformen stark einschränkt. Außerdem bleibt bei Verpackungen mit verjüngend nach oben auslaufenden Mundstücken immer ein Rest Füllgut in der mit Kolben versehenen Aerosoldose. Bei der Ausführung mit Kunststoffbeutel muß dieser, welche Form er auch immer haben mag, immer durch die Abgabeöffnung der Aerosoldose gedrängt werden, wodurch die Gefahr von Beschädigungen entsteht. Gerade beim gewaltsamen Einsetzen der Kunststoffbeutel durch die oft enge Abgabeöffnung, das wegen des Massenartikelcharakters zudem noch innerhalb kürzester Zeit stattfinden soll, können Löcher in dem Kunststoffbeutel oder so starke Deformationen desselben entstehen, so daß die Zweikammerdruckpackung unbrauchbar wird. Die bisher bekannten Zweikammerdruckpackungen waren also stets nur mit relativ großer Ausschußmenge und damit relativ unwirtschaftlich produzierbar.

Aus den eingangs erwähnten Druckschriften DE 44 13 331 A bzw. US 5 779 424 A ist dagegen ein Verfahren zur Herstellung einer Zweikammerdruckpackung nach dem Oberbegriff des beigefügten Anspruchs 1 bekannt. Demgemäß ist dort vorgesehen, daß der flexible Beutel bereits in einen wenigstens noch ein offenes Ende enthaltenden Außenbehälterrohling durch das offene Ende eingebracht wird, welcher anschließend zu dem die beiden Kammern enthaltenden Außenbehälter geformt wird.

Der flexible Beutel, d.h. insbesondere ein Kunststoffbeutel oder dergleichen, wird also bereits vor dem Umformen des die Zweikammerdruckpackung begrenzenden Außenbehälters in dessen endgültige Form durch ein weitgehend noch in vollem Ausmaß offenes Ende des Außenbehälterrohlings eingebracht. Erst danach wird dieses Ende in seine endgültige Form gebracht, wobei das Ende entweder ganz verschlossen oder bspw. zu der Austrittsöffnung verengt wird. Durch das noch offene Ende ist der flexible Beutel mit hoher Taktfrequenz (über 100 Stück pro Minute) ohne Gefahr von Beschädigungen oder Deformationen in den Außenbehälterrohling einbringbar, der nach dem Einbringen ohne Beeinträchtigung der Funktion in beliebige Form gebracht werden kann. Dadurch sind z.B. auch bauchige Formen von Aerosoldosen mit gegenüber dem Volumen der Füllgutkammer sehr kleinen Abgabeöffnungen als Zweikammerdruckpackungen in besonders wirtschaftlicher Weise in Massenproduktion ohne erhöhten Ausschuß realisierbar.

Eine Vorrichtung zum Durchführen des Verfahrens, wie sie sich dem Fachmann ebenfalls aus der DE 44 13 331 A bzw. der dieser entsprechenden US 5 779 424 A erschließt, beinhaltet eine Bereitstelleinrichtung zum Bereitstellen des an wenigstens einem Ende noch in vollem Ausmaß offenen Außenbehälterrohlings, insbesondere eines rotationssymmetrischen Aluminiumdosenkörpers, eine Einlegeeinrichtung zum Einlegen des flexiblen, fluiddichten Beutels in den Außenbehälterrohling durch das offene Ende, eine Formeinrichtung zum Formen des die Abgabeöffnung für Füllgut enthaltenden Außenbehälters aus dem Außenbehälterrohling insbesondere durch verengende Umformung des das offene Ende bildenden Randbereiches zu einem die Abgabeöffnung enthaltenden Mundstück, und eine Fixiereinrichtung zum abdichtenden Fixieren des Beutelrandes an dem Außenbehälter zum Abtrennen der mit der Abgabeöffnung verbundenen Füllgutkammer von der Treibmittelkammer.

Bei dem bekannten Verfahren und der bekannten Vorrichtung wird nach dem Fertigen des Außenbehälterrohlings zum Befestigen des Beutelrandes in einem weiteren Herstellungsschritt eine Haftvermittlerschicht auf die Außenseite des Beutelrandes oder die Innenseite des Außenbehälterrohlings gebracht.

Dagegen soll erfindungsgemäß Abdichtung und Fixierung zwischen Beutelrand und Außenbehälter wirtschaftlicher erfolgen.

Dies wird erfindungsgemäß durch ein Verfahren mit den Schritten des beigefügten Anspruchs 1 bzw. eine Vorrichtung mit den Merkmalen des beigefügten Anspruchs 13 gelöst.

Demgemäß wird bei dem erfindungsgemäßen Verfahren zum Abtrennen der Fluid- von der Treibmittelkammer eine flexible Membran in Form eines Beutels aus oder mit thermoplastischen Material, insbesondere aus oder mit thermoplastischen Kunststoff verwendet, der einfach durch Erwärmung und Verschmelzung an dem Außenbehälter zum Schaffen einer Trennung zwischen der Treibmittel- und der Füllgutkammer befestigt und abgedichtet wird.

Bei der erfindungsgemäßen Vorrichtung zur Durchführung des Verfahrens ist vorgesehen, daß die Fixiereinrichtung mit beheizbaren, zueinander winkelversetzten Werkzeugsegmenten zum Erfassen des Beutelrandes und Vorfixieren desselben an einem inneren Randbereich des Außenbehälters und mit einem beheizbaren, vorzugsweise spreizbaren Umlege- und Fixierwerkzeug zum Umlegen des überstehenden Beutelrandes über den Rand der Abgabeöffnung nach der Vorfixierung und zum festen und dichten Fixieren des Beutelrandes an dem Rand der Abgabeöffnung durch Plastifizierung des Beutelrandes versehen ist.

### Vorteilhafte Ausgestaltungen der Erfindung sind Gegenstand der Unteransprüche

Bei einer bevorzugten Ausführungsform des Verfahrens wird bei dem Außenbehälterrohling das Ende offen gelassen, das bei dem fertigen Außenbehälter ein die Abgabeöffnung enthaltendes Mundstück bildet. Bei üblichen Aerosoldosen wie Spraydosen wird also das obere Ende offen gelassen. Dieses Ende wird in der bevorzugten Ausführungsform ganz ohne zusätzliches Material wie einem später anzubringenden Deckel oder dergleichen durch Umbildung des das offene Ende bildenden Randbereichs des Außenbehälters zu dem Mundstück geformt. Bevorzugt wird dabei der Randbereich durch einen Fließpressen wie Stauchen oder Rollen oder dergleichen beinhaltenden Einziehprozeß gleich in seine endgültige Form gebracht. Der Rand der Abgabeöffnung wird dabei bevorzugt gebördelt. Bei dem so mit einer Bördelung versehenen Rand werden Verletzungen von Mensch und Material durch scharfe Kanten vermieden. Am meisten bevorzugtes Material für den Außenbehälterrohling und damit den Außenbehälter ist Aluminium, wobei der Beutel aus Kunststoff, insbesondere thermoplastischen Kunststoff, und Kunststofflaminaten sowie Schichtverbundwerkstoffen, die wiederum bevorzugt aus thermoplastischen Material bestehen oder solches beinhalten, und anderen thermoplastischen Materialien bestehen kann. Die von der anzubringenden Abgabeöffnung wegweisende Seite (d.h. bei einer üblichen Aerosoldose der Boden) wird in einer besonders bevorzugten Ausführungsform insbesondere vor dem Einbringen der Membran, d.h. des Beutels, mit einer Durchgangsöffnung versehen, durch welche der im Außenbehälterrohling befindliche Beutel gehandhabt werden kann. Dadurch kann der Beutel während einer Bearbeitung der Abgabeöffnung in dem Außenbehälterrohling bewegt werden, ohne Werkzeuge oder dergleichen durch das offene Ende führen zu müssen. Außerdem kann durch diese Durchgangsöffnung später das Treibmittel in die Zweikammerdruckpackung eingefüllt werden. Es ist zwar im Prinzip denkbar, daß der oder ein Rand des Beutels bereits an einer Seitenwand des noch ungeformten Außenbehälterrohling befestigt wird, am wirkungsvollsten und am einfachsten herstellbar ist aber eine Zweikammerdruckpackung, bei der unter Verwendung der Beutelform für die Membran der Beutelrand an dem Rand der Abgabeöffnung befestigt und abgedichtet wird, so daß der Beutel und damit die dadurch gebildete Füllgutkammer überall von der Treibmittelkammer umgeben ist. Um den Beutel vor Beeinträchtigungen durch eventuell bei der Umformung des Mundstücks entstehenden Wärme zu schützen, wird bei einer bevorzugten Ausführungsform der Beutel erst nach dem Umformen derart angehoben, daß der Beutelrand zur Fixierung über den Rand der Abgabeöffnung hervorsteht. Dieses Anheben kann durch die gegenüber der Abgabeöffnung angeordnete Durchgangsöffnung mittels einer den Beutel mit Druckluft pneumatisch oder einer Schiebeeinrichtung mechanisch beaufschlagenden Handhabeinrichtung erfolgen. In einer weiter bevorzugten Ausführungsform fixieren sodann beheizte Werkzeugsegmente zunächst den Beutel an einem inneren Randbereich des Außenbehälters, zum Beispiel durch punktuelles oder stellenweises Pressen. Bevorzugt wird dann der überstehende Rand des so vorfixierten Beutels mit einem ebenfalls beheizten Umlege- und Fixierwerkzeug z.B. durch Spreizen und Einfahren derselben in Richtung auf den Rand der Abgabeöffnung um den Rand der Abgabeöffnung gelegt und damit durch Verschmelzung fest und fluiddicht verbunden. Dies ist besonders vorteilhaft, da der thermoplastische Beutelrand sich durch die Plastifizierung einschnürt und sich unter Kraftschluß um den Rand der Abgabeöffnung schmiegt. Dies sorgt für eine zusätzliche Abdichtung und Fixierung.

Die erfindungsgemäße Vorrichtung umfaßt bevorzugt die Handhabeinrichtung zum Anheben des als Membran eingesetzten, insbesondere aus einem Thermoplast bestehenden Beutels durch Beaufschlagen desselben mit Druckluft oder der Schiebeeinrichtung durch die in dem der Abgabeöffnung gegenüberliegenden Ende des Außenbehälters eingebrachte Durchgangsöffnung in der Art, daß der Beutelrand zum Fixieren durch die Fixiereinrichtung über den Rand der Abgabeöffnung ragt.

Ein Ausführungsbeispiel der Erfindung wird im folgenden anhand der Zeichnung näher erläutert. Es zeigen:
- Fig. 1: einen Längsschnitt durch einen Aerosoldosenkörper in einer ersten Fertigungszwischenstufe mit einem darin eingesetzten Kunststoffbeutel,
- Fig. 2: einen Längsschnitt durch den Aerosoldosenkörper nach Fig. 1 in einer Fertigungsendstufe,
- Fig. 3: einen Längsschnitt-durch den Aerosoldosenkörper zur Verdeutlichung einer zwischen der ersten Fertigungszwischenstufe und der Endstufe ablaufenden zweiten Fertigungszwischenstufe, bei welcher der Kunststoffbeutel mit dem Aerosoldosenkörper verbunden wird.

Zur Herstellung einer Zweikammerdruckpackung in Form einer Aerosoldose wird aus einer Aluminiumronde oder einem Aluminiumstück ein Außenbehälterrohling wie er in Fig. 1 als Vorstufe zu einem Außenbehälter 1 gezeigt ist, durch Fließpressen hergestellt. Der Außenbehälterrohling besteht im wesentlichen aus einem rotationssymmmetrischen zylinderrohrförmigen Stück, an dessen einem Ende, dem späteren unteren Ende der Aerosoldose, ein kugelabschnittmäßig nach innen gebogener Boden 2 an- oder ausgeformt ist. In den Boden 2 wird durch Bohrung oder dergleichen eine Durchgangsöffnung oder ein Bodenloch 3 eingebracht. Das dem Boden 2 gegenüberliegende Ende (das spätere obere Ende) des rohrförmigen Stücks ist noch unbearbeitet und in vollem Ausmaß in axialer Richtung offen. Durch dieses Ende wird ein Kunststoffbeutel 4 derart eingebracht, daß sein Beutelrand 13 zu dem offenen Ende hin weist. Fig. 1 zeigt den Rohling des Außenbehälters 1 mit bereits eingesetztem Kunststoffbeutel 4. Durch das Bodenloch 3 kann der Kunststoffbeutel 4 pneumatisch oder mechanisch mittels einer eine zylindrische Stange 9 umfassenden Schiebeeinrichtung von der dem offenen Ende gegenüberliegenden Seite aus gehandhabt werden. Durch das Einlegen des Kunststoffbeutels 4 zwischen dem Kunststoffbeutel 4 und dem Außenbehälter 1 entsteht eine Treibmittelkammer 5, in die im fertigen Zustand der Zweikammerdruckpackung beispielsweise durch das Bodenloch 3 Treibmittel zum Austreiben von eigentlich zu verpackenden Füllgut eingebracht werden kann. Das eigentliche Füllgut wie Farbe. Haarlack, Rasierschaum, Schmiermittel, Reinigungsmittel, Sahne, Duftmittel und dergleichen je nach Einsatzzweck nahezu unendlich mehr findet in einer durch das Innere des Beutels gebildeten Füllgutkammer 6 Platz.

Nach Einbringen des Kunststoffbeutels 4 wird der das offene Ende bildende Randbereich des Außenbehälters 1 durch einen Einziehprozeß in die in Fig. 2 gezeigte Form eines Mundstücks 8 gebracht. Der Einziehprozeß beinhaltet im wesentlichen Fließpressen und insbesondere Stauchen und Rollen des Randbereiches des Außenbehälterrohlings. Dabei wird der an dem Mundstück S angeordnete Rand mit einer Bördelung 7 versehen, die sich um eine so gebildete, durch ein Sprüh- oder Aerosoiventil oder dergleichen in unbetätigtem Zustand dichtend verschließbare Abgabeöffnung zum Abgeben von Füllgut erstreckt.

Zur vollständigen Trennung der Treibmittelkammer 5 und der Füllgutkammer 6 muß der Beutelrand so in oder an dem Außenbehälter 1 dichtend fixiert werden, daß eine Fluidverbindung mit der Abgabeöffnung entsteht.

Dazu wird der Rand 13 des Kunststoffbeutels 4 an dem durch die Bördelung 7 definierten Rand der an dem Mundstück 8 angeordneten Abgabeöffnung dichtend in einer im folgenden mit Bezug auf Fig. 3 erläuterten Weise fixiert. Zunächst wird der Kunststoffbeutel 4 durch Beaufschlagung mit der zylindrischen Stange 9 und/oder mit Druckluft in dem Außenbehälter in Richtung auf das Mündstück 8. d.h. in Fig. 3 nach oben verschoben, so daß der obere Beutelrand 13. wie das in der Detailansicht A von Fig. 3 gezeigt ist. über die Bördelung 7 hinausragt. Ein beheizter Werkzeugkopf 10 und 12 einer Fixiereinrichtung, welcher Werkzeugkopf mit beheizten, um 120° versetzten Werkzeugsegmenten 10 versehen ist, wird in die Abgabeöffnung teilweise eingeführt und dort. wie dies durch den Doppelpfeil in Fig. 3A gezeigt ist. gespreizt, so daß die Werkzeugsegmente 10 einen Bereich des Beutelrandes 13 erfassen und gegen eine in dem inneren Randbereich des Außenbehälters 1 angeordnete Schulter 11 anpressen. Durch die Wärme der Werkzeugsegmente 10 wird der Beutelrand 13, der aus thermoplastischen Material gebildet ist oder solches aufweist. an den Stellen, an denen er gegen die Schulter 11 gepreßt wird. plastifiziert und haftet so an der Innenwandung des Außenbehälters 1 an. Durch weiteres Spreizen und/oder Senken (siehe Detailansicht B von Fig. 3) eines an dem Werkzeugkopf 10, 12 angebrachten ebenfalls beheizten Umlege- und Fixierwerkzeugs 12 wird der über die Bördelung 7 überstehende Teil des Beutelrandes 13 um die Bördelung 7 umgelegt und dort angepreßt, damit durch Verschmelzung plastifiziert und quasi an die Bördelung angeschweißt. Zusätzlich entsteht durch eine durch die Plastifizierung bewirkte Einschnürung am äußersten Beuteirand 13 um die Bördelung 7 ein Kraftschluß. Damit wird der Beutelrand 13 fest und abdichtend mit der Bördeiung 7 verbunden.

Die resultierende Zweikammerdruckpackung ist ohne Aerosolventil und mit noch unverschlossenem Bodenloch in Fig. 2 gezeigt. In dieser Form wird die Zweikammerdruckpackung z.B. an die Hersteller oder Abfüller des Füllgutes geliefert. Dort wird das Füllgut durch die Abgabeöffnung in die Füllgutkammer 6 gefüllt. Anschließend wird die Abgabeöffnung mit dem Aerosolventil dichtend verschlossen, beispielsweise durch Umbördelung eines metallenen Rand des Aerosolventils um die Bördelung 7. wobei der dort verschweißte Beuteirand 13 gleich als Dichtung wirkt Vor, während oder nach dem Befüllen der Füllgutkammer 6 wird die Treibmittelkammer 5 über das Bodenloch 3 mit Treibmitteln wie verflüssigten Gasen. Inertgasen oder einfach mit Druckluft oder Luft befüllt, und anschließend wird das Bodenloch 3 dichtend verschlossen.

Vorstehend ist zwar stets von einer Zweikammerdruckpackung die Rede gewesen, es sollte jedoch klar sein, daß im Prinzip je nach Einsatzzweck mehrere Treibmittel- und/oder Füllgutkammern vorhanden sein können. So kann die Treibmittelkammer 5 und/oder die Füllgutkammer 6 durch zusätzliche Membrane weiter unterteilt sein, etwa wenn das Füllgut aus zwei erst bei der Abgabe zu vermischenden Fluiden besteht. Obwohl die Befestigung des Beutelrandes 13 an der Bördelung 7 wegen des durch die Einschnürung entstehenden Kraftschlusses und der besseren Handhabbarkeit am vorteilhaftesten erscheint, ist es im Prinzip auch möglich, den Beutelrand 13 an einem axial weiter zum Boden 2 angeordneten Innenwandbereich des Außenbehälters 1 abdichtend zu befestigen. Eine solche Befestigung könnte auch bereits vor dem endgültigen Ausformen des Mundstückes 8 durch das offenen Ende hindurch erfolgen.

Mit dem vorstehend beschriebenen Verfahren sind mehr als 100 Aerosoldosen pro Minute herstellbar. Dazu wird es bevorzugt vollautomatisch durchgeführt. Eine nicht explizit dargestellte Vorrichtung zum Durchführen des insbesondere automatisierten Verfahrens umfaßt eine Bereitstellungseinrichtung welche zum Bereitstellen der Außenbehälterrohlinge für das durchzuführende Verfahren fähig ist. Eine Einlegeeinrichtung dient zum Einlegen von Kunststoffbeuteln in die durch die Bereitstellungseinrichtung zur Einlegeeinrichtung gelieferten Außenbehälterrohlinge. Eine Formeinrichtung ist zum Formen des Mundstücks S an den mit den Kunststoffbeuteln 4 versehenen Außenbehälterrohlingen vorgesehen und enthält Werkzeuge zum Pressen. Fließpressen, Stauchen und/oder Rollen und Bördein der Randbereiche des Außenbehälterrohlinge. Weiter weist die Vorrichtung zum Herstellen von Zweikammerdruckpackungen die Handhabeinrichtung zum Anheben des Kunststoffbeuteis mit der zylindrischen Stange 9 und die Fixiereinrichtung zum Fixieren des Beuteirandes 13 an der Bördelung 7 mit dem einem durchgehend beheizbaren Werkzeugkopf mit den Werkzeugsegmenten 10 und dem Umlege- und Fixierwerkzeug 12 auf.

### BEZUGSZEICHENLISTE

- 1: Außenbehälter
- 2: Boden
- 3: Bodenloch
- 4: Kunststoffbeutel
- 5: Treibmittelkammer
- 6: Füllgutkammer
- 7: Bördelung
- 8: Mundstück
- 9: zylindrische Stange
- 10: Werkzeugsegmente
- 11: Schulter
- 12: Werkzeug
- 13: oberer Rand des Kunststoffbeutels

## Patentansprüche

1. Verfahren zum Herstellen einer Zweikammerdruckpackung, insbesondere einer rotationssymmetrischen Aerosoldose, umfassend
Formen eines Außenbehälters (1) mit einer durch eine Absperreinrichtung, insbesondere ein Sprüh- oder Aerosolventil, dichtend verschließbaren Abgabeöffnung zum Abgeben von Füllgut und
fluiddichtes Abtrennen einer mit der Abgabeöffnung in Fluidverbindung stehenden, mit dem Füllgut befüllbaren Füllgutkammer (6) von einer mit unter Druck stehendem Treibmittel befüllbaren Treibmittelkammer (5) mittels eines flexiblen Beutels (4) in dem Außenbehälter (1),
wobei der flexible Beutel (4) bereits in einen wenigstens noch ein offenes Ende enthaltenden Außenbehälterrohling durch das offene Ende eingebracht wird, welcher anschließend zu dem die beiden Kammern (5, 6) enthaltenden Außenbehälter (1) geformt wird,
**dadurch gekennzeichnet**,
daß als flexibler Beutel ein Beutel (4) aus oder mit thermoplastischen Material verwendet wird und '
daß zum Abtrennen der Füllgutkammer (6) von der Treibmittelkammer (5) der Beutel (4) durch Erwärmung und Verschmelzung an dem Außenbehälter (1) befestigt und abgedichtet wird.

2. Verfahren nach Anspruch 1,
**dadurch gekennzeichnet,**
**daß** das Formen des Außenbehälterrohlings zu dem Außenbehälter (1) verengende Umformung eines das offene Ende bildenden Randbereiches des Außenbehälterrohlings zu einem die Abgabeöffnung enthaltenden Mundstück (8) umfaßt.

3. Verfahren nach Anspruch 2,
**dadurch gekennzeichnet,**
**daß** das Mundstück (8) durch einen die äußere Form des Außenbehälters (1) in diesem Bereich bestimmenden Einziehprozeß, insbesondere durch Fließpressen. Stauchen und/oder Rollen des Randbereichs, geformt wird

4. Verfahren nach einem der Ansprüche 1 bis 3,
**dadurch gekennzeichnet,**
**daß** der Rand der Abgabeöffnung mit einer Bördelung (7) versehen oder durch die Bordelung (7) gebildet wird.

5. Verfahren nach einem der Ansprüche 1 bis 4,
**dadurch gekennzeichnet,**
**daß** der Außenbehälterrohling aus Metall, insbesondere aus Leichtmetall und mehr insbesondere aus Aluminium hergestellt wird

6. Verfahren nach einem der Anspruche 1 bis 5.
**dadurch gekennzeichnet**.
daß der Außenbehälterrohling mit einem dem offenen Ende gegenüberliegenden, eine Durchgangsöffnung (3) zur Handhabung der Membran (4), insbesondere eine Bohrung, aufweisenden Boden (2) versehen wird

7. Verfahren nach einem der Ansprüche 1 bis 6.
**dadurch gekennzeichnet,**
**daß** das Abtrennen der Füllgutkammer (6) von der Treibmittelkammer (5) durch abdichtendes Fixieren des Randes (3) des flexiblen Beutels (4) an dem Außenbehälter (1) erfolgt, wobei der aus thermoplastischen Material gebildete oder ein solches aufweisende Rand (13) des Beutels (4) nach dem Formen des Außenbehälters (1) durch Verschmelzung an dem Außenbehälter (1) fixiert wird.

8. Verfahren nach einem der Ansprüche 1 bis 7,
**dadurch gekennzeichnet,**
**daß** ein flexibler Beutel (4) aus Kunststoff, Laminaten, Verbundwerkstoffen oder Schichtverbundwerkstoffen, und insbesondere aus thermoplastischem Kunststoff, thermoplastischen Laminaten oder aus Schichtverbundwerkstoffen allein aus oder mit thermoplastischen Materialien, verwendet wird.

9. Verfahren nach einem der Ansprüche 7 oder 8,
**dadurch gekennzeichnet,**
**daß** die Fixierung des Beutelrandes (13) nach dem Formen des Außenbehälters (1) an dem Rand (7) der Abgabeöffnung, insbesondere unter Umlegung des Beutelrandes (13) über den Rand (7) der Abgabeöffnung, erfolgt.

10. Verfahren nach Anspruch 9,
**dadurch gekennzeichnet,**
**daß** der Beutel (4) zum Fixieren und/oder Umlegen des Beutelrandes (13) vorzugsweise pneumatisch oder mechanisch angehoben wird.

11. Verfahren nach Anspruch 6 und Anspruch 10,
**dadurch gekennzeichnet,**
**daß** das Anheben des Beutels (4) mittels einer den Beutel (4) durch die Durchgangsöffnung (3) insbesondere mit Druckluft und/oder einer Schiebeeinrichtung (9) beaufschlagenden Handhabeinrichtung erfolgt.

12. Verfahren nach Anspruch 7 und einem der Ansprüche 9 bis 11,
**dadurch gekennzeichnet,**
**daß** zur Fixierung des Beutelrandes (13) eine Fixiereinrichtung (10, 12) mit beheizten, zueinander winkelversetzten Werkzeugsegmenten (10) zum Erfassen des Beutelrandes (13) und Vorfixieren desselben an einem inneren Randbereich (11) des Außenbehälters (1) und mit einem beheizten und vorzugsweise spreizbaren Umlege- und Fixierwerkzeug (12), welches nach der Vorfixierung den überstehenden Beutelrand (13) über den Rand (7) der Abgabeöffnung legt, plastifiziert und dadurch fest und dicht mit dem Rand (7) der Abgabeöffnung verbindet, eingesetzt wird.

13. Vorrichtung zum Durchführen des Verfahrens nach einem der Ansprüche 1 bis 12, umfassend:
eine Bereitstelleinrichtung zum Bereitstellen eines an wenigstens einem Ende noch in vollem Ausmaß offenen Außenbehälterrohlings, insbesondere eines rotationssymmetrischen Aluminiumdosenkörpers,
eine Einlegeeinrichtung zum Einlegen eines flexiblen, fluiddichten Beutels (4) in den Außenbehälterrohling durch das offene Ende,
eine Formeinrichtung zum Formen eines eine Abgabeöffnung für Füllgut enthaltenden Außenbehälters (1) aus dem Außenbehälterrohling insbesondere durch verengende Umformung des das offene Ende bildenden Randbereiches zu einem die Abgabeöffnung enthaltenden Mundstück (8),
und eine Fixiereinrichtung (10, 12) zum abdichtenden Fixieren des Randes (13) des Beutels (4) an dem Außenbehälter (1) zum Abtrennen einer mit der Abgabeöffnung verbundenen Füllgutkammer (6) von einer Treibmittelkammer (5),
**dadurch gekennzeichnet,**
**daß** die Fixiereinrichtung (10, 12) mit beheizbaren, zueinander winkelversetzten Werkzeugsegmenten (10) zum Erfassen des Beutelrandes (13) und Vorfixieren desselben an einem inneren Randbereich (11) des Außenbehälters und mit einem beheizbaren, vorzugsweise spreizbaren Umlege- und Fixierwerkzeug (12) zum Umlegen des überstehenden Beutekandes über den Rand (7) der Abgabeöffnung nach der Vorfixierung und zum festen und dichten Fixieren des Beutelrandes (13) an dem Rand (7) der Abgabeöffnung durch Plastifizierung des Beutelrandes (13) versehen ist.

14. Vorrichtung nach Anspruch 13,
**gekennzeichnet durch**
eine Handhabeinrichtung zum derartigen Anheben eines als Membran eingesetzten, insbesondere aus einem Thermoplast bestehenden Beutels (4) durch Beaufschlagen desselben mit Druckluft oder einer Schiebeeinrichtung (9) durch eine in dem der Abgabeöffnung gegenüberliegenden Ende (2) des Außenbehälters (1) eingebrachte Durchgangsöffnung (3), daß der Beutelrand (13) zum Fixieren durch die Fixiereinrichtung (10, 12) über den Rand (7) der Abgabeöffnung ragt.

## Claims

1. A process for the production of a twin-chamber pressurised pack, especially an aerosol can with rotational symmetry, comprising
moulding of an outer container (1) with a discharge opening for discharging contents which can be sealed by means of a blocking apparatus, especially a spray or aerosol valve, and fluid-tight separation, by means of a flexible bag (4) in the outer container (1), of a contents chamber (6), which is in fluid communication with the discharge opening and which can be filled with contents, from a propellant chamber (5) which is under pressure and which can be filled with propellant, wherein the flexible bag (4) is introduced through the open end into an unfinished outer container, which contains at least one open end, which is then shaped to form the outer container which contains the two chambers (5, 6),
**characterised in that** a bag (4) made of, or including, thermoplastic material is used as a flexible bag and that, for separation of the contents chamber (6) from the propellant chamber (5), the bag (4) is attached and sealed to the outer container (1) by heating and melting.

2. A process according to claim 1, **characterised in that** moulding of the unfinished outer container into the outer container (1) includes tapering an edge area of the unfinished outer container which forms the open end into a mouth piece (8) which contains the discharge opening.

3. A process according to claim 2, **characterised in that** the mouth piece (8) is formed by a tapering process, especially by hot extrusion, swaging and/or rolling of the edge area, which determines the external shape of the outer container (1) in this area.

4. A process according to one of claims 1 to 3,
**characterised in that** the edge of the discharge opening is provided with beading (7) or is formed by the beading (7).

5. A process according to one of claims 1 to 4,
**characterised in that** the unfinished outer container is made from metal, especially light metal and more especially from aluminium.

6. A process according to one of claims 1 to 5,
**characterised in that** at its end remote from the open end, the unfinished outer container is provided with an opening (3) for handling the membrane (4), especially a base (2) which has a bore.

7. A process according to one of claims 1 to 6,
**characterised in that** separation of the contents chamber (6) from the propellant chamber (5) is achieved by the edge (3) of the flexible bag (4) being fixed in a sealing manner to the outer container (1), wherein the edge (13) of the bag (4), which is formed from or which includes a thermoplastic material, is fixed to the outer container (1) by melting after the outer container (1) is formed.

8. A process according to one of claims 1 to 7,
**characterised in that** a flexible bag (4) is used which is formed from plastic, laminates, composite materials or laminar composite materials, and especially from thermoplastic plastic, thermoplastic laminates or laminar composite materials made solely from, or including, thermoplastic materials.

9. A process according to one of claims 7 or 8,
**characterised in that** fixing of the bag edge (13) takes place after shaping the outer container (1) on the edge (7) of the discharge opening, especially by laying the bag edge (13) over the edge (7) of the discharge opening.

10. A process according to claim 9, **characterised in that** the bag (4) is preferably pneumatically or mechanically lifted for fixing and/or laying over of the bag edge (13).

11. A process according to claim 6 and claim 10,
**characterised in that** the bag (4) is lifted by means of a handling apparatus which acts upon the bag (4) through the opening (3), especially by means of compressed air and/or a sliding mechanism (9).

12. A process according to claim 7 and one of claims 9 to 11, **characterised in that**, to fix the bag edge, a fixing apparatus (10, 12) with heated tool segments (10), offset from one another at an angle, for gripping the edge (13) of the bag and pre-fixing this to an inner edge area (11) of the outer container (1) and with a heated and preferably extendable tilting and fixing tool (12) which, after pre-fixing, places the projecting bag edge (13) over the edge (7) of the discharge opening, plasticises it and thus fixes it firmly to the edge (7) of the discharge opening, is used.

13. An apparatus for implementing the process according to one of claims 1 to 12, comprising:
a provision apparatus for the provision of an unfinished outer container which is still completely open at a minimum of one end, especially an aluminium can body which has rotational symmetry,
a placing apparatus for placing a flexible, fluid-tight bag (4) in the unfinished outer container through the open end,
a forming apparatus for forming the outer container (1), which contains a discharge opening for contents, from the unfinished outer container, especially by tapering the edge area which forms the open end into a mouth piece (8) which contains the discharge opening,
and a fixing apparatus (10, 12) for fixing the edge (13) of the bag (4) to the outer container (1) in a sealing manner to separate a contents chamber (6), which is in fluid communication with the discharge opening, from a propellant chamber (5),
**characterised in that** the fixing apparatus (10, 12) is provided with heatable tool segments (10), offset from one another at an angle, for gripping the edge (13) of the bag and pre-fixing this to an inner edge area (11) of the outer container (1) and with a heated and preferably extendable tilting and fixing tool (12) for placing the projecting bag edge (13) over the edge (7) of the discharge opening after pre-fixing and for solid and tight fixing of the edge (13) of the bag to the edge (7) of the discharge opening by plastification of the edge (13) of the bag.

14. An apparatus according to claim 13, **characterised by** a handling apparatus for lifting a bag (4), especially made from thermoplastic, which is used as a membrane, by acting upon this with compressed air or a sliding mechanism (9) through an opening (3) disposed in the end (2) of the outer container (1) which is remote from the discharge opening, which projects the edge (13) of the bag over the edge (7) of the discharge opening for fixing by the fixing apparatus (10, 12).

## Revendications

1. Procédé de production d'un emballage sous pression à deux chambres, en particulier d'une bombe à aérosol de révolution consistant à :
- former un récipient externe (1) présentant une ouverture de sortie du produit de remplissage, qui peut être obturée de manière étanche par un dispositif d'arrêt, en particulier une soupape de pulvérisation ou d'aérosol,
- séparer avec étanchéité aux fluides, une chambre (6) qui peut être remplie par le produit de remplissage et qui est en liaison fluide avec l'ouverture de sortie, d'une chambre (5) qui peut être remplie d'un agent propulseur, au moyen d'une poche flexible (4) logée dans le récipient externe (1), cette poche flexible (4) étant dans une ébauche de récipient externe présentant au moins encore une extrémité ouverte, déjà introduite à travers cette extrémité qui est ensuite formée pour donner le récipient externe (1) contenant les deux chambres (5, 6),
**caractérisé en ce que**
la poche flexible (4) utilisée est une poche faite d'un matériau thermoplastique et, pour séparer la chambre de produit de remplissage (6) de la chambre d'agent de propulsion (5), la poche (4) est fixée et étanchée sur le récipient externe (1) par chauffage et fusion.

2. Procédé selon la revendication 1,
**caractérisé en ce que**
le formage amenant l'ébauche à l'état de récipient externe (1) comprend une déformation de la zone marginale donnant à l'extrémité ouverte de l'ébauche en le réduisant, la forme d'une embouchure (8) contenant l'ouverture de sortie.

3. Procédé selon la revendication 2,
**caractérisé en ce que**
l'embouchure (8) est formée par un processus d'étirage définissant la forme externe du récipient externe (1) dans cette zone, en particulier par filage, refoulement et/ou roulage de la zone marginale.

4. Procédé selon l'une quelconque des revendications 1 à 3,
**caractérisé en ce que**
le bord de l'ouverture de sortie est équipé d'un collet roulé (7) ou constitue ce collet (7).

5. Procédé selon l'une quelconque des revendications 1 à 4,
**caractérisé en ce que**
l'ébauche du récipient externe est en métal, en particulier en métal léger et plus particulièrement en aluminium.

6. Procédé selon l'une quelconque des revendications 1 à 5,
**caractérisé en ce que**
l'ébauche de récipient externe comporte un fond (2) situé en face de l'extrémité ouverte et présentant une ouverture de passage (3) servant à manoeuvrer la membrane (4), en particulier un perçage.

7. Procédé selon l'une quelconque des revendications 1 à 6,
**caractérisé en ce que**
la séparation de la chambre de produit de remplissage (6) de la chambre d'agent propulseur (5) est obtenue en fixant de manière étanche le bord (13) de la poche flexible (4) sur le récipient externe (1), le bord (13) de la poche (4) constitué d'un matériau thermoplastique ou comportant un tel matériau étant, après formage du récipient externe (1), fixé par fusion au récipient externe (1).

8. Procédé selon lune quelconque des revendications 1 à 7,
**caractérisé en ce que**
la poche flexible (4) est en matière plastique, en laminé, en composite ou en composite stratifié, et en particulier en matière thermoplastique, en laminé thermoplastique seul ou avec d'autres matériaux thermoplastiques.

9. Procédé selon la revendication 7 ou 8,
**caractérisé en ce que**
la fixation du bord (13) de la poche a lieu après le formage du récipient externe (1) sur le collet (7) de l'ouverture de sortie, en particulier en rabattant le bord de la poche (13) sur le collet (7) de l'ouverture de sortie.

10. Procédé selon la revendication 9,
**caractérisé en ce que**
pour fixer et/ou rabattre le bord (13) de la poche, celle-ci est soulevée de préférence pneumatiquement ou mécaniquement.

11. Procédé selon la revendication 6 et la revendication 10,
**caractérisé en ce que**
le soulèvement de la poche (4) est effectué par un dispositif de manoeuvre agissant sur la poche (4) à travers l'ouverture de passage (3), en particulier au moyen d'air comprimé et/ou d'un dispositif coulissant (9).

12. Procédé selon la revendication 7 et l'une quelconque des revendications 9 à 11,
**caractérisé en ce qu'**
il utilise pour fixer le bord (13) de la poche un dispositif de fixation (10, 12) comportant des segments d'outils (10), décalés angulairement et chauffés, pour saisir le bord (13) et le préfixer sur une zone marginale interne (11) du récipient externe (1), ainsi qu'un outil de fixation et de rabattement (12), chauffé et de préférence expansible, qui, après que le bord (13) de la poche, dépassant du collet (7) de l'ouverture de sortie, ait été préfixé, l'applique, le plastifie et donc assure une liaison solide et étanche du collet (7) de l'orifice de sortie.

13. Dispositif pour la mise en oeuvre du procédé selon l'une quelconque des revendications 1 à 12, comprenant:
- un dispositif de préparation pour mettre à disposition une ébauche de récipient externe encore ouverte totalement à au moins une extrémité, en particulier un corps de bombe à aérosol,
- un dispositif d'introduction pour introduire une poche flexible (4), étanche aux fluides, dans l'ébauche de récipient externe à travers son extrémité ouverte,
- un dispositif de formage pour former, à partir de son ébauche, un récipient externe (1) présentant une ouverture de sortie pour le produit de remplissage, en particulier en déformant avec rétreint la zone marginale constituant l'extrémité ouverte pour en faire une embouchure (8) contenant l'ouverture de sortie,
- un dispositif de fixation (10, 12) pour fixer avec étanchéité le bord (13) de la poche (4) sur le récipient externe (1), de manière à séparer une chambre de produit de remplissage (6) reliée à l'ouverture de sortie, d'une chambre d'agent propulseur (5),
**caractérisé en ce qu'**
il est prévu pour fixer le bord (13) de la poche un dispositif de fixation (10, 12) comportant des segments d'outils (10), décalés angulairement et chauffés, pour saisir le bord (13) et le préfixer sur une zone marginale interne (11) du récipient externe (1), ainsi qu'un outil de fixation et de rabattement (12), chauffé et de préférence expansible pour rabattre le bord (17) de la poche, qui dépasse, sur le collet (7) de l'ouverture de sortie après la préfixation et pour fixer solidement et avec étanchéité le bord (13) de la poche sur le collet (7) de l'ouverture de sortie, par plastification du bord (13) de la poche.

14. Dispositif selon la revendication 13,
**caractérisé en ce qu'**
il comporte un dispositif de manoeuvre pour soulever une poche (4) en matière thermoplastique notamment, insérée en tant que membrane, en agissant sur celle-ci au moyen d'air comprimé ou d'un dispositif coulissant (9), à travers une ouverture de passage (3) pratiquée dans l'extrémité (2) du récipient externe (1) située à l'opposé de l'ouverture de sortie, de manière que le bord (13) de la poche, pour qu'il soit fixé par le dispositif de fixation (10, 12), dépasse du collet (7) de l'ouverture de sortie.
